# EUROPÄISCHE PATENTSCHRIFT

(11) **EP 1 778 937 B1**
(45) Veröffentlichungstag und Bekanntmachung des Hinweises auf die Patenterteilung: **02.01.2008**
(21) Anmeldenummer: 05753772.2
(22) Anmeldetag: 22.06.2005
(51) Int. Cl.: E05B 65/12

(54) **SCHLOSS FÜR TÜREN ODER KLAPPEN AN FAHRZEUGEN**
LOCK FOR DOORS OR LIDS ON VEHICLES
SERRURE POUR PORTIERES OU CAPOTS DE VEHICULES

(30) Priorität: 19.08.2004 DE 102004040157
(43) Veröffentlichungstag der Anmeldung: 02.05.2007
(73) Patentinhaber: Huf Hülsbeck & Fürst GmbH & Co. KG, 42551 Velbert (DE)
(72) Erfinder: BERGHAHN, Jörg, 45892 Gelsenkirchen (DE); SCHEMBERG, Lothar, 45289 Essen (DE)
(74) Vertreter: Mentzel, Norbert
(86) Internationale Anmeldenummer: PCT/EP2005/006737
(87) Internationale Veröffentlichungsnummer: WO 2006/021253

(56) Entgegenhaltungen:
- EP-A- 0 478 013
- DE-A1- 10 133 092
- FR-A- 2 803 619

## Beschreibung

Die Erfindung richtet sich auf ein Schloss der im Oberbegriff des Anspruches 1 genannten Art. Das Schloss ist normalerweise im Bereich der Tür oder der Klappe angeordnet und besitzt eine Drehfalle. Am Türpfosten befindet sich ein Schließteil, der beim manuellen Schließen der Tür oder der Klappe in die Drehfalle einfährt und diese aus einer federbelasteten Offenlage zunächst in eine Vorrastlage verschwenkt. Das Schloss und der Schließteil können natürlich auch in gegensinniger Weise an der Tür oder am Türpfosten angeordnet sein.

Die Vorrastlage der Drehfalle wird durch eine ortsfest drehgelagerte Klinke gesichert, die zur Drehfalle hin federbelastet ist und in eine eine Drehfalle vorgesehene Vorrast einfällt. Es ist ferner ein reversibel antreibbarer Motor mit einer zugehörigen Steuerung zum Ein- und Ausschalten vorgesehen. Der Motor wirkt sowohl mit einer motorischen Zuziehhilfe als auch mit einer motorischen Öffnungshilfe für die Tür bzw. Klappe zusammen, und zwar über ein Getriebe mit mindestens einem Exzenter. Über die Zuziehhilfe wird die Drehfalle vom Exzenter in eine Hauptrastlage überführt, die ebenfalls von der Klinke gesichert wird. In der Hauptrastlage fällt die Klinke in eine an der Drehfalle vorgesehene Hauptrast ein.

Es gibt Schlösser mit einer motorischen Schließ- und Öffnungshilfe (WO 98/27301 A2), bei denen das Getriebe zwei Abtriebswege aufweist, zwischen denen ein Getriebeteil schwenkbeweglich angeordnet ist. Dieses Schloss hat sich zwar bewährt, ist jedoch platz- und kostenaufwendig.

Es ist ein Schloss der im Oberbegriff von Anspruch 1 genannten Art bekannt (DE 101 33 092 A1), welches gegenüber dem vorgenannten Stand der Technik preiswerter ausgebildet ist. Bei diesem bekannten Schloss bleibt das Getriebe des Motors ständig in Eingriff und wirkt auf zwei Exzenter ein, von denen der eine Exzenter unmittelbar mit der Drehfalle und der andere Exzenter unmittelbar mit der Klinke zusammenwirken. Die Exzenter und ihre Getriebeteile müssen in einem so großen Abstand angeordnet sein, dass bei Drehung des als Zuziehhilfe wirkenden Exzenters der andere Exzenter im Freilauf gegenüber der Klinke sich bewegt, was umgekehrt auch für den anderen Exzenter der Öffnungshilfe gilt. Dazu muss ausreichend Platz im Schloss vorgesehen sein. Fällt während des Zuziehvorgangs zwischen der Vorrastlage und der Hauptrastlage die Steuerelektronik, der Motor und/oder die Stromversorgung aus, so sind dann etwaige Insassen im Fahrzeug eingeschlossen, selbst wenn man von außen eine mechanisch wirksame Notbetätigung bedient. Bei diesem Schloss wird die Drehfalle z.B. in einer sogenannten "Überhublage" von dem Exzenter auch dann festgehalten, wenn die Klinke mechanisch betätigt wird.

Es ist ferner bekannt (US 4,395,064) einen Schließhebel und einen Öffnungshebel exzentrisch an einer Drehfalle bzw. einer Sperrklinke drehzulagern. Dieser Hebel besitzt aber keine Mittelstellung, die durch Federn oder Steuerflächen vorbestimmt wäre. Außerdem besitzt die Drehfalle nur eine einzige Rast und keine Vorrast.

Grundsätzlich ist es bekannt (DE 37 21 274 T2 / EP 0 478 013 B1) durch eine Impulsfeder einen Hebel vorzuspannen. Bei diesem Schloss sind aber weder eine Zuziehhilfe noch eine Öffnungshilfe vorgesehen.

Der Erfindung liegt die Aufgabe zugrunde, ein zuverlässiges Schloss der im Oberbegriff des Anspruches 1 genannten Art zu entwickeln, das sich verhältnismäßig raumsparend ausbilden lässt und auch bei Ausfall der Elektronik eine Betätigung zulässt. Dies wird erfindungsgemäß durch die im Anspruch 1 angeführten Maßnahmen erreicht, denen folgende besondere Bedeutung zukommt.

Sowohl bei der Zuziehhilfe als auch bei der Öffnungshilfe wirkt der bzw. die Exzenter nur mittelbar auf die Drehfalle bzw. auf die Klinke ein. Mit dem jeweiligen Exzenter arbeitet ein exzentrisch an der Drehfalle drehgelagerter Schließhebel der Zuziehhilfe bzw. ein an einem ortsfest drehgelagerten Mitnehmer drehgelagerter Öffnungshebel der Öffnungshilfe zusammen. Sowohl der Schließhebel als auch der Öffnungshebel werden von jeweils einer Impulsfeder in einer definierten Mittelstellung gehalten. In dieser Mittelstellung wirkt der Exzenter mit dem Schließhebel nur in der Vorrastlage zusammen und überführt die Drehfalle in ihre Hauptrastlage, wenn der Exzenter in der einen Richtung gedreht wird. Befindet sich die Drehfalle in ihrer Hauptrastlage oder in ihrer Offenlage, so ist der Schließhebel außerhalb des Mitnahmewegs vom Exzenter angeordnet und wird nicht betätigt.

Entsprechendes gilt für den Öffnungshebel, der in der Hauptrastlage mit seinem Arbeitsende mit dem Drehweg des Exzenters ausgerichtet ist. Dann kann der Exzenter trotz der freien Beweglichkeit des Öffnungshebels ein Drehmoment auf den Mitnehmer ausüben, wenn die Drehung des Exzenters in Gegenrichtung erfolgt. Dadurch wird die Klinke mitgenommen und aus der Hauptrastlage der Drehfalle herausgehoben. Die Drehfalle wird dann von ihrer eigenen Federbelastung in ihre Offenlage überführt. Damit die Drehfalle dafür ausreichend Zeit hat, sorgen Profile und Gegenprofile zwischen dem Öffnungshebel und dem Exzenter. Der Öffnungshebel ist aber sowohl in der Offenlage als auch in der Vorrastlage vom Mitnehmer so positioniert, dass bei Drehung des Exzenters in der einen Richtung der Öffnungshebel gegen die Wirkung seiner Impulsfeder weggeschwenkt wird und keinen Betätigungsdruck auf dem Mitnehmer ausübt. Nach Vorbeigang des Exzenters gelangt der Öffnungshebel durch seine Impulsfeder wieder in seine Mittelstellung zurück. Bei Drehung in Gegenrichtung wird der Öffnungshebel vom Exzenter erfasst und schwenkt den Mitnehmer und damit die Klinke zurück. Im Übrigen ist sowohl in der Offenlage als auch in der Vorrastlage ein freier Abstand zwischen einer Schulter am Mitnehmer und einer Gegenschulter an der Klinke angeordnet.

Falls für die Zuziehhilfe und Öffnungshilfe zwei eigene Exzenter verwendet werden sollten, können diese bei der Erfindung sehr eng nebeneinander liegen, wodurch Platz im Schloss gespart wird. Besonders platzsparend ist es aber, wenn man die beiden Exzenter axial ausgerichtet an einem gemeinsamen Getriebeausgang des Motors anordnet.

Weitere Maßnahmen und Vorteile der Erfindung ergeben sich aus den Unteransprüchen, den Zeichnungen und der nachfolgenden Beschreibung. In den Zeichnungen ist anhand der wichtigsten Schlossteile ein Ausführungsbeispiel der Erfindung in verschiedenen Positionen schematisch dargestellt, und zwar in Draufsicht von der Innenseite der Heckklappe aus, wobei das Schlossgehäuse weggelassen wurde.

Die Figuren 1a bis 8a zeigen nur jene Schlossteile, die von einem ersten Exzenter über einen Schließhebel betätigt werden. Die in einer davor liegenden Ebene angeordneten weiteren Schlossbauteile sind in den Fig. 1a bis 8a weggelassen und nur stellenweise strichpunktiert angedeutet, aber in den Fig. 3b bis 8b körperlich dargestellt, wo die Öffnungshilfe wirksam ist. Die Fig. 3b bis 8b zeigen einen Öffnungshebel, der von einem zweiten Exzenter gesteuert wird. In den Fig. 3b bis 8b ist der Schließhebel der vorausgehenden Zeichnungen 1a bis 8a überwiegend weggelassen und lediglich in Fig. 3b dargestellt. Im Einzelnen zeigen:
- Fig. 1a: eine Offenlage des an einer Heckklappe eines Fahrzeuges befestigten Schlosses, wie sie sich bei geöffneter Klappe ergibt,
- Fig. 2a: eine Vorrastlage bei teilweise geschlossener Klappe,
- Fig. 3a+3b: die Anfangsphase einer wirksam werdenden Zuziehhilfe,
- Fig. 4a: die Endphase der Zuziehhilfe, wo das Schloss in eine sogenannte "Überhublage" gelangt ist,
- Fig. 5a: eine Hauptrastlage der Schlossteile, die sich bei ordnungsgemäß geschlossener Klappe ergibt,
- Fig. 6a+6b: eine Anfangsphase einer beim Schloss wirksam werdenden motorischen Öffnungshilfe, während die Drehfalle sich noch in ihrer Hauptrastlage befindet,
- Fig. 7a: eine Mittelphase bei der Öffnungshilfe, wo die Drehfalle zwar schon von einer Klinke freigegeben ist, aber vom Schließhebel und seinem Exzenter gerade noch in der Hauptrastlage gehalten wird,
- Fig. 8a+8b: die Endphase im Zuge der motorischen Zuziehhilfe, wo der Öffnungshebel von seinem Exzenter zwar noch festgehalten wird, aber der Schließhebel von dessen Exzenter freigekommen ist, so dass die Drehfalle wieder in ihre Offenlage von Fig. 1a gebracht worden ist, welche die geöffnete Klappe kennzeichnet,
- Fig. 9a: einen Notfall, wo nach Ausfall der motorischen Zuziehhilfe sich durch manuelle Betätigung die Heckklappe öffnen lässt und
- Fig. 10a: den Notfall von Fig. 9a in einer ergänzenden manuellen Betätigung, um die Zuziehhilfe wieder in eine Ausgangslage zu bringen, wo das Schloss für einen künftigen motorischen Betrieb wieder bereit ist.

An einer ersten ortsfesten Achse 33 eines nicht näher gezeigten Schlossgehäuses sitzt eine Drehfalle 30, die einen profilierten Einschnitt 34 zur Aufnahme eines Schließteils 35 aufweist. Der Schließteil 35 kann als Bolzen oder als Steg eines Bügels ausgebildet sein und sitzt am ortsfesten Türpfosten. Das Schlossgehäuse dagegen ist an der beweglichen Klappe montiert, aber, wie bereits gesagt wurde, in den Zeichnungen nicht dargestellt. Die Drehfalle 30 steht unter der Wirkung einer nicht näher gezeigten Federbelastung, die im Sinne des Kraftpfeils 36 von Fig. 1a wirkt. Die Federbelastung 36 ist bestrebt, die Drehfalle gegen einen ortsfesten Anschlag 37 im Gehäuse angedrückt zu halten. Dann befindet sich die Drehfalle in einer durch die Hilfslinie 30.0 in Fig. 1a gekennzeichneten "Offenlage", in welcher der Schließteil 35 freigegeben ist. Dann kann die Klappe aufgeklappt oder zugeklappt werden.

Wird die Klappe zugeklappt, so fährt der Schließteil 35 in den Einschnitt 34 gemäß Fig. 2a ein und dreht die Drehfalle 30 im Sinne des dortigen Drehpfeils 38 bis eine Klinke 40 mit ihrem Sperrende 41 in eine in der Drehfalle 30 vorgesehene Vorrast 31 einfährt. Auch die Klinke 40 ist auf einer ortsfesten Achse 43 im Schlossgehäuse gelagert und steht unter der Wirkung einer Federbelastung, die bestrebt ist, sie im Sinne des Kraftpfeils 42 gegen die Drehfalle 30 zu bewegen. In Fig. 2a nimmt die Drehfalle 30 eine durch die Hilfslinie 30.1 verdeutlichte "Vorrastlage" ein. In der Offenlage von Fig. 1a stützt sich das Sperrende 41 der Klinke 40 federnd an einer Umfangsstelle 39 der Drehfalle 30 ab.

Ausgehend von der Vorrastlage von Fig. 2a wird jetzt eine motorische Schließhilfe wirksam. Diese besteht aus einem nicht näher gezeigten Motor mit einer elektrischen Steuerung und einem Getriebe, auf dessen Ausgangswelle ein erster Exzenter 11 sitzt. Der Motor ist reversibel antreibbar. In der Vorrastlage von Fig. 2a wird der Exzenter 11 im Sinne des Drehpfeils 13 in der einen Richtung in Umlauf gesetzt. Diese Drehrichtung 13 verläuft in den Zeichnungen im Uhrzeigersinn. Dabei stößt der Exzenter 11 auf das Stoßende 14 eines an einer Anlenkstelle 15 der Drehfalle 30 schwenkgelagerten Schließhebels 10. Der Schließhebel 10 ist gegenüber der Drehfalle 30 über eine nicht näher gezeigte Impulsfeder federbelastet, die bestrebt ist, ihn in einer durch eine Hilfslinie 10.0 verdeutlichte "Mittelstellung" zu halten. Die Wirkung dieser Impulsfeder ist durch ein Pfeil-Paar 16 in Fig. 3a veranschaulicht. Würde man, was erst im Zusammenhang mit Fig. 3b erläutert werden wird, die Ausgangswelle 12 in Gegenrichtung 23, also im Gegenuhrzeigersinn, umlaufen lassen, so würde sich der Schließhebel 10 in eine in Fig. 3a und 3b strichpunktiert verdeutlichte Arbeitsstellung 10.1 verschwenken, um dann, nach Vorbeilauf des Exzenters 11 aufgrund der Impulsfeder 16 wieder in seine Mittelstellung 10.0 zurückzugelangen. Trifft der Exzenter 11 beim vorausgehend erwähnten Umlauf 13, also im Uhrzeigersinn, auf das Stoßende 14 des Schließhebels 10, so übt er dort das durch den Pfeil 28 in Fig. 3a veranschaulichte Drehmoment auf die Drehfalle 30 aus.

Die Wirkung dieses Drehmoments 28 ist in Fig. 4a gezeigt; die Drehfalle 30 wurde motorisch um den Winkel 18 weiter verschwenkt. Bei der Weiterdrehung 18 läuft der Exzenter 11 an dem konform ausgebildeten Stoßende 14 gleitend ab. Bei dieser Weiterdrehung 18 fällt schließlich das Sperrende 41 der Klinke 40 hinter eine an der Drehfalle 30 vorgesehene Hauptrast 32 ein. Die Hauptrast 32 ist im vorliegenden Fall durch eine Profilkontur des zur Aufnahme des Schließteils 35 dienenden Einschnitts 34 gebildet. Damit die Klinke 40 mit Sicherheit hinter die Hauptrast 32 einfällt, führt die Drehfallen-Verschwenkung 18 einen übermäßigen Hub an der Drehfalle aus, der als "Überhub" bezeichnet werden soll. Dieser Überhub bestimmt eine durch die Hilfslinie 30.3 in Fig. 4a verdeutlichte "Überhublage" der Drehfalle 30. In dieser Überhublage 30.3 ergibt sich ergibt sich sogar ein Luftspalt 44 zwischen der Drehfallen-Hauptrast 32 und dem Klinken-Sperrende 41.

Es gibt einen ortsfesten Stopp 47 im Schloss, der in einer im Zusammenhang mit Fig. 10a noch näher zu beschreibenden "Endlage" mit einer Schulter 57 der Drehfalle 30 zusammenwirkt. In der vorliegenden Überhublage 30.3 liegt auch ein Luftspalt 56 zwischen dem Stopp 47 und der Schulter 57 vor.

Der Exzenter 11 führt die Drehung 13 im Uhrzeigersinn der Zeichnungen weiter aus und gibt zunächst das Stoßende 14 des Schließhebels 10 frei. Die Federbelastung 36 lässt dann die Drehfalle 30 etwas rückdrehen, bis ihre Hauptrast 32 am Klinken-Sperrende 41 sich abstützt. Das ist in Fig. 5a gezeigt. Die Drehfalle befindet sich dann in ihrer durch die Hilfslinie 30.2 in Fig. 5a verdeutlichte "Hauptrastlage". Diese Hauptrastlage 30.2 ist auch in Fig. 4a eingezeichnet. Der Schließteil 35 ist von seiner in Fig. 5a strichpunktiert angedeuteten und durch die Höhenlinie 35.1 veranschaulichten Vorrastposition, die derjenigen von Fig. 2a bzw. 3a entspricht, um das Wegstück 19 in die ausgezogen gezeichnete Position 35 gelangt, die durch eine Höhenlinie 35.2 in Fig. 5a markiert ist. Die mit dem Schloss versehene Klappe ist gegen die Wirkung der elastischen Türdichtungen um das Wegstück 19 angezogen worden. Die elektrische Steuerung setzt den Motor aus, wenn der Exzenter 11 z.B. die in Fig. 5a ersichtliche "12-Uhr-Stellung" erreicht hat, die vorzugsweise auch in der Ausgangslage von Fig. 1a vorlag. In Fig. 5a ist die Klappe ordnungsgemäß verschlossen.

Das Schloss ist aber auch mit einer motorischen Öffnungshilfe versehen, um es, ausgehend von der Hauptrastlage 30.2 von Fig. 5a bequem öffnen zu können. Die Öffnungshilfe wird von dem gleichen Motor und im vorliegenden Fall sogar vom gleichen Getriebe gesteuert. Dazu dient ein aus Fig. 6b ersichtlicher zweiter Exzenter 21, der in einer anderen Ebene als der vorbeschriebene erste Exzenter 11 angeordnet ist, aber im vorliegenden Ausführungsbeispiel auf der gleichen Ausgangswelle 12 sitzt. Als Alternative könnten die beiden Exzenter 11, 21 an zwei unterschiedlichen Getriebegliedern des Motors sitzen, die in radialem Abstand zueinander angeordnet sind. Die Öffnungshilfe beginnt, wenn eine berechtigte Person über einen Schalter oder durch Fernbedienung den Motor einschaltet, der dann aber in der bereits erwähnten Gegenrichtung 23 von Fig. 5a, also im Gegenuhrzeigersinn, umläuft. Weil, wie gesagt wurde, beide Exzenter 11, 21 auf der gleichen Ausgangswelle 12 sitzen, laufen beide in der Gegenrichtung 23, also im Gegenuhrzeigersinn. Dabei führt der erste Exzenter 11 die bereits anhand der Fig. 3b erläuterte Leerlaufverschwenkung 10.1 des dort bruchstückhaft dargestellten Schließhebels 10 aus, wirkt aber dann, wie Fig. 6b zeigt, mit folgenden weiteren Schlossteilen der Öffnungshilfe zusammen.

An einer ortsfesten Achse 43, die im vorliegenden Fall zugleich jene der Klinke 40 ist, sitzt ein Mitnehmer 50. Der Mitnehmer 50 ist im gleichen Sinne, wie die Klinke 40, in Richtung der Drehfalle 30 federbelastet, obwohl er in einer vor der Drehfalle 30 liegenden Ebene angeordnet ist. Die Klinke 40 ist in der gleichen Ebene wie die Drehfalle 30 angeordnet. Der Mitnehmer 50 wirkt über einen zurückspringenden Lappen 54 mit einem vorspringenden Arm 46 der Klinke 40 zusammen. Im unbelasteten Zustand ruht der Mitnehmer 50 aufgrund seiner Federbelastung 52 an einem nicht näher gezeigten Endanschlag und nimmt dadurch die durch die Hilfslinie 50.0 in Fig. 6b verdeutlichte Ruheposition ein. In Ruheposition 50.0, die noch in Fig. 6b vorliegt, kann zwischen dem Lappen 54 und dem Arm 46 ein Luftspalt 17 vorliegen.

Am freien Ende 51 des Mitnehmers sitzt an einer Anlenkstelle 22 ein Öffnungshebel 20. Auch der Öffnungshebel 20 steht unter der Wirkung einer nicht näher gezeigten Impulsfeder, deren Wirkungen wieder durch ein Pfeil-Paar 26 in Fig. 6b veranschaulicht sind. Die Impulsfeder 26 sorgt dafür, dass der Öffnungshebel 20 in einer definierten Mittelstellung gehalten wird, die durch eine Hilfslinie 20.0 in Fig. 6b veranschaulicht ist. Im Zuge der vorgenannten Gegendrehung 23 stößt der zweite Exzenter 21 gegen das Stoßende 24 des Öffnungshebels 20, was gerade in Fig. 6b passiert. Bei Weiterdrehung 23 des Exzenters 21 wird der Öffnungshebel 20 und der Mitnehmer 50 weggedrückt, wie in Fig. 8b zu erkennen ist. Ein ortsfester Anschlag 25 im Schlossgehäuse sorgt dafür, dass sich der Öffnungshebel 20 nur bis zu einem gewissen Maß in der Öffnungsphase aus seiner Mittelstellung 20.0 wegschwenken kann und vor allem bei der Weiterdrehung 23, nicht vom Exzenter 21 mitgenommen wird. Der Mitnehmer 50 wird um einen Winkel 53 in eine durch die Hilfslinie 50.1 verdeutlichte Arbeitsposition von Fig. 8b überführt. Bei dieser Verschwenkung 53 nimmt eine Schulter 55 am Mitnehmer-Lappen 54 über eine Gegenschulter 45 am Klinken-Arm 46 die Klinke 40 mit. Die Klinke 40 wird dadurch gegen ihre Federbelastung 42 von der Drehfalle 30 wegbewegt und ihr Sperrende 41 aus der Hauptrast 32 der Drehfalle 30 von Fig. 6b herausgehoben. Dann kann die Drehfalle 30 aufgrund ihrer Federbelastung 36 in ihre aus Fig. 8b ersichtliche Offenlage 30.0 herausschwenken, die wieder, wie bereits in Fig. 1a beschrieben wurde, durch einen ortsfesten Anschlag 37 im Gehäuse definiert ist. Der Schließteil 35 wird dabei von der Drehfalle 30 herausgedrückt und ist gemäß Fig. 8b frei. Die Klappe ist freigegeben und kann ganz geöffnet werden.

Die Fig. 6a bis 8a zeigen, was im Bereich des Schließhebels 10 während der vom Öffnungshebel 20 bewirkten Öffnungsphase des Schlosses passiert. In diesen Figuren sind, der Deutlichkeit wegen, die für die eigentliche Öffnungshilfe maßgeblichen Bauteile, nämlich der zweite Exzenter 21, der Öffnungshebel 20 und der Mitnehmer 50 weggelassen. Wenn der zweite Exzenter 21 bei der Gegendrehung 23 in die Position von Fig. 6b gelangt ist, wurde natürlich der auf der gleichen Ausgangswelle 12 des Getriebes sitzende erste Exzenter 11 in die aus Fig. 6a ersichtliche Position überführt. Der erste Exzenter 11 läuft am Stoßende 14 des Schließhebels 10 gleitend vorbei, ohne auf die Klinke 40 einwirken zu können. Die Klinke 40 bleibt mit der Hauptrast 32 in Eingriff, womit die Hauptrastlage 30.2 zunächst noch gewährleistet bleibt. Dies ändert sich erst beim Übergang von Fig. 6b in Fig. 8b. Fig. 7a zeigt eine Zwischenposition des ersten Exzenters 11 während dieser Gegendrehung 23, wo der bruchstückhaft dargestellte Mitnehmer 50 mittels des Öffnungshebels 20 gerade seine Arbeitsposition 50.1 erreicht hat. Anderends stützt sich aber der Schließhebel 10 gerade noch an seinem ersten Exzenter 11 ab, weshalb in Fig. 7a die Drehfalle 30 sich noch in ihrer Hauptrastlage 30.2 in Übereinstimmung mit Fig. 5a befindet. In Fig. 7a hat die Klinke 40 mit ihrem Sperrende 41 bereits die Hauptrast 32 an der Drehfalle freigegeben, weil die Schulter 55 des Mitnehmers über die Gegenschulter 45 die Klinke 40 bereits weggedrückt hat.

Bei der Weiterdrehung 23 beider Exzenter 11, 21 in Fig. 7a gibt aber der erste Exzenter 11 zuerst den Schließhebel 10 frei. Dennoch bleibt der zweite Exzenter 21 mit dem Öffnungshebel 20 in Abstützung. Dadurch hat die freigegebene Drehfalle 30 ausreichend Zeit, aufgrund ihrer Federbelastung 36 wieder in ihre aus Fig. 8 ersichtliche ursprüngliche Offenlage 30.0 zurückgeschwenkt zu werden. Die Klinke 40 wird von ihrem Exzenter 21 erst dann zur Wirkung ihrer Federbelastung 42 freigegeben, wenn auch der zweite Exzenter 21 den Öffnungshebel 20 freigegeben hat. Das passiert bei der Weiterdrehung der Ausgangswelle 12 in Gegenrichtung 23. Der Motor stoppt die Gegendrehung 23, wenn wieder die "12-Uhr"-Ausgangsposition von Fig. 1a erreicht ist.

In Fig. 3b ist auch erläutert, was an den Schlossteilen der Öffnungshilfe passiert, wenn die Ausgangswelle 12 in der Richtung 13 gedreht wird, die an den Schlossgliedern von Fig. 1a bis 5a den Schließvorgang der Klappe bewirkt. Bei dieser, im Uhrzeigersinn 13 erfolgenden Drehung wird der Öffnungshebel 20 gegen die Wirkung seiner Impulsfeder aus seiner vorbeschriebenen Mittelstellung 20.0, die als Hilfslinie in Fig. 3b auch eingezeichnet ist, in eine durch eine weitere Hilfslinie 10.1 markierte Winkelstellung frei verschwenkt. Dies ist in Fig. 3b durch den Winkel 27 verdeutlicht. Das hat keine Auswirkung auf den Eingriff der Klinke 40 in die Drehfalle 30. In Fig. 3b liegt zwar nur die Vorrastlage 30.1 vor, doch gilt dies auch in der Hauptrastlage, wenn die beiden Exzenter 11, 21 gemeinsam in der Drehrichtung 13, also im Uhrzeigersinn, vom Motor angetrieben werden.

Das erfindungsgemäße Schloss erlaubt einen Zugang zum Fahrzeugraum bei geschlossener Heckklappe auch dann, wenn der Motor und/oder die Stromversorgung nach Erreichen der Vorrastlage 30.1 ausfallen. Ein solcher Ausfall des Motors ist in Fig. 9a gezeigt. Der Exzenter 11 ist in diesem Beispiel um ein kleines Teilstück aus der in Fig. 3a gezeigten Vorrastlage weitergelaufen und hat dabei mittels des punktiert dargestellten Schließhebels 10' die strichpunktiert angedeutete Schwenklage 30' der Drehfalle herbeigeführt. Die strichpunktierte Drehfalle 30' befindet sich in ihrer durch die Hilfslinie 30.5 veranschaulichten Zwischenlage 30.5. Der Exzenter 11 hätte auch noch im Sinne des ebenfalls strichpunktiert verdeutlichten Drehpfeils weiterlaufen können.

Durch manuelles Zudrücken der Heckklappe gegen die Wirkungen der Dichtung wird die Drehfalle 30 mindestens bis zu ihrer Überhublage 30.3 von Fig. 4a oder gar bis zu einer in Fig. 10a durch die Hilfslinie 30.4 verdeutlichten "maximalen Endlage" überführt. Diese Endlage 30.4 ist dadurch bestimmt, dass die Drehfalle 30, wie strichpunktiert in Fig. 10a verdeutlicht, mit ihrer Schulter 57 an einem ortsfesten Stopp 47 schlägt. Dann kann die Klinke 40 mittels einer nicht näher gezeigten mechanischen Notbetätigung aus der Hauptrast 32 herausgehoben werden. Dadurch wird die Drehfalle 30 mittels ihrer Federbelastung 36 in ihre Offenlage 30.0 zurückgeschwenkt, was in Fig. 9a durch einen Drehpfeil 29 veranschaulicht ist. In der Offenlage 30.0 von Fig. 9a hat die Drehfalle 30 den Schließteil 35 freigegeben. Die Heckklappe ist offen.

Bei diesem Rückschwenken 29 der Drehfalle aus der Zwischenlage 30.5 in die Offenlage 30.0 stößt der Schließhebel 10 gegen einen vorspringenden Bereich 48 des Exzenters 11, der ihn daran hindert, an dem Exzenter 11 vorbei zu kommen. Der Schließhebel 10 wird in Fig. 9a gegen seine Impulsfeder-Kraft 16 in eine Notstellung 10.2 gedreht, in welcher der Schließhebel 10 vom eigentlichen Exzenter 11 entkuppelt ist. Sollte der motorische Antrieb dann wieder wirksam werden, so kann der Exzenter 11 problemlos unter weiterer Verdrehung des Schließhebels 10 vorbei gelangen.

Wie Fig. 9a zeigt, befindet sich nach dem vorgenannten Notfall die Drehfalle 30 zwar in ihrer ordnungsgemäßen Offenlage 30.0, die durch den ortsfesten Anschlag 37 bestimmt ist, aber der Schließhebel 10 ist in Fig. 9a gegenüber der Mittelstellung 10.0 von Fig. 1a in der verdrehten Notstellung 10.2. In Fig. 9a stützt sich der Schließhebel 10 aufgrund seiner Impulsfeder-Belastung 16 an dem genannten Exzenter-Bereich 48 ab. Auch wenn der Motor in Fig. 9a defekt bleibt, kann das erfindungsgemäße Schloss auf folgende Weise wieder in seine betriebsbereite Ausgangssituation von Fig. 1a zurückgeführt werden. Das soll anhand der Fig. 10a erläutert werden.

Ausgehend von Fig. 9a wird die Heckklappe erneut manuell zugedrückt. Dabei fährt der Schließteil 35 in die Drehfalle 30 ein und verschwenkt, wie durch den Pfeil 49 in Fig. 10a verdeutlicht ist, die Drehfalle erneut in Richtung ihrer Überhublage 30.3 bzw. Endlage 30.4. In Fig. 10a genügt die durch die Hilfslinie 30.6 verdeutlichte Drehfallen-Lage, um bereits den Schließhebel 10 frei zu bekommen. Der Hebel 10 ist nämlich in Fig. 10a mit seiner Anlenkstelle 15 an der Drehfalle 30 soweit zurückbewegt worden, dass sein Stoßende 14 außerhalb des durch den Drehpfeil 58 veranschaulichten Drehwegs vom Exzenter 11 liegt. Der Schließhebel 10, der sich zunächst in seiner in Fig. 10a gepunktet dargestellten Notstellung 10.2 befand, wird aufgrund seiner Impulsfeder-Belastung 16 selbsttätig wieder in seine Mittelstellung 10.0 zurückgedreht. Wird nach dieser Schließhebel-Rückstellung von Fig. 10a die Heckklappe geöffnet und dabei die Klinke 40 durch erneute Betätigung der nicht näher gezeigten mechanischen Notbetätigung von der Drehfalle 30 weggeschwenkt, dann geht das Schloss automatisch wieder in seine Ausgangslage gemäß Fig. 1a über. Dann kann, gleichgültig, wann der Motor aus Fig. 10a im Sinne des Drehpfeils 58 weitergedreht wird, der Exzenter 11 problemlos in seine ordnungsgemäße Ausgangslage von Fig. 1a zurückgedreht werden. Bei dieser Weiterdrehung 58 des Exzenters 11 gibt es keine Kollision mit dem Schließhebel 10.

### Bezugszeichenliste :

- 10: Schließhebel
- 10': Schließhebel in der Stellung gemäß 30.5 (Fig. 9a)
- 10.0: Mittelstellung von 10 (Fig. 3a)
- 10.1: Arbeitsstellung von 10 (Fig. 3a)
- 10.2: stützunwirksame Notstellung von 10 (Fig. 9a)
- 11: erster Exzenter für 10
- 12: Ausgangswelle für 11, 21
- 13: Drehpfeil von 12 in der einen Richtung (im Uhrzeigersinn)
- 14: Stoßende von 10
- 15: Anlenkstelle von 10 an 30 (Fig. 3a)
- 16: Pfeil-Paar der Impulsfeder von 10 (Fig. 3a)
- 17: Luftspalt zwischen 54, 56 (Fig. 6b)
- 18: Schwenkwinkel von 30 zwischen Fig. 3a, 4a
- 19: Wegstück von 35 zwischen 35.1 und 35.2 (Fig. 5a)
- 20: Öffnungshebel
- 20.0: Mittelstellung von 20 (Fig. 6b)
- 20.1: Leerlaufstellung von 20 (Fig. 3b)
- 21: zweiter Exzenter für 20
- 22: Anlenkstelle von 20 an 50 (Fig. 6b)
- 23: Drehung in Gegenrichtung (im Gegenuhrzeigersinn)
- 24: Stoßende von 20
- 25: Anschlagstift für 20 (Fig. 8b)
- 26: Pfeil-Paar der Impulsfeder für 20 (Fig. 6b)
- 27: freie Winkelbewegung von 20 bei 13 (Fig. 6b)
- 28: Pfeil des Drehmoments von 10 auf 30 (Fig. 3a)
- 29: Pfeil des Zurückschwenkens von 30 (Fig. 9a)
- 30: Drehfalle
- 30': Drehfalle bei 30.5 (Fig. 9a)
- 30.0: Offenlage von 30 (Fig. 1a)
- 30.1: Vorrastlage von 30 (Fig. 2a)
- 30.2: Hauptrastlage von 30 (Fig. 5a)
- 30.3 3: Überhublage von 30 (Fig. 4a)
- 30.4: Endlage von 30 (Fig. 10a)
- 30.5: Zwischenlage von 30' (Fig. 9a)
- 30.6: Lage von 30 bei Freigabe von 10 durch 11 (Fig. l0a)
- 31 1: Vorrast an 30
- 32: Hauptrast an 30
- 33: ortsfeste Achse für 30
- 34: Schließeinschnitt in 30 für 35
- 35: Schließteil
- 35.1: Vorrastposition von 35 (Fig. 5a)
- 35.2: Hauptrastposition von 35 (Fig. 5a)
- 36: Pfeil der Federbelastung von 30
- 37: ortsfester Anschlag für 30 (Fig. 1a)
- 38: Drehwinkel von 30 zwischen 30.0 und 30.1 (Fig. 2a)
- 39: Berührungsstelle an 30 für 41 bei 30.0 (Fig. 1a)
- 40: Klinke
- 41: Sperrende von 40
- 42: Pfeil der Federbelastung von 40
- 43: ortsfeste Achse von 40
- 44: Luftspalt beim Überhub (Fig. 4a)
- 45: Gegenschulter an 46 (Fig. 8b)
- 46: vorspringender Arm an 40 (Fig. 6b)
- 47: ortsfester Stopp für 30 (Fig. 9a, 10a)
- 48: Exzenter-Bereich (Fig. 9a)
- 49: Pfeil des Verschwenkens von 30 aus 30.0 in Richtung 30.4 (Fig. 10a)
- 50: Mitnehmer
- 50.0: Ruheposition von 50 (Fig. 6b)
- 50.1: Arbeitsposition von 50 (Fig. 8b)
- 51: ortsfester Anschlag für 50 (Fig. 6b)
- 52: Pfeil der Federbelastung von 50 (Fig. 6b)
- 53: Schwenkwinkel von 50 zwischen 50.0 und 50.1 (Fig. 8b)
- 54: zurückspringender Lappen an 50 (Fig. 6b)
- 55: Schulter an 54 (Fig. 8b)
- 56: Luftspalt zwischen 47 und 57 (Fig. 4a)
- 57: Schulter von 30 für 47 (Fig. 4a, 10a)
- 58: Drehweg von 11 (Fig. 9a)

## Patentansprüche

1. Schloss für Türen oder Klappen an Fahrzeugen,
mit einer ortsfest gelagerten (33) Drehfalle (30), in welche beim manuellen Schließen der Tür oder der Klappe ein Schließteil (35) einfährt und die Drehfalle (30) gegen eine Federbelastung (36) aus einer Offenlage (30.0) zunächst in eine Vorrastlage (30.1) verschwenkt,
mit einer ortsfest drehgelagerten (43) Klinke (40), welche zur Drehfalle (30) hin federbelastet (42) ist und in der Vorrastlage (30.1) in eine an der Drehfalle (30) vorgesehene Vorrast (31) einfällt,
mit einem reversibel antreibbaren Motor, der über mindestens einen Exzenter (11; 21) sowohl auf eine motorische Zuziehhilfe, als auch auf eine motorische Öffnungshilfe einwirkt,
wobei beim Antrieb des Motors in der einen Richtung (13) die Öffnungshilfe zwar unwirksam, aber die Zuziehhilfe wirksam sind und die Drehfalle (30) gegen ihre Federbelastung (36) aus der Vorrastlage (30.1) in eine Überhublage (30.3) verschwenkt und die Drehfalle (30) den Schließteil (35) mitnimmt, bis die federbelastete Klinke (40) hinter eine Hauptrast (32) der Drehfalle (30) fällt,
die Zuziehhilfe in der Überhublage (30.3) die Drehfalle (30) freigibt, wodurch die Federbelastung (36) die Drehfalle (30) zurückbewegt, bis die Klinke (40) sich an der Hauptrast (32) der Drehfalle (30) abstützt und eine Hauptrastlage (30.2) der Drehfalle (30) bestimmt,
und beim Antrieb des Motors in Gegenrichtung (23) die Zuziehhilfe unwirksam, aber die Öffnungshilfe wirksam sind und die Klinke (40) gegen ihre Federbelastung (42) aus der Hauptrast (32) heraushebt und solange festhält,
bis die Drehfalle (30) von ihrer Federbelastung (36) in die Offenlage (30.0) sich zurückgeschwenkt hat und dabei den Schließteil (35) freigibt,
**dadurch gekennzeichnet,**
**dass** die Zuziehhilfe aus einem an der Drehfalle (30) exzentrisch drehgelagerten (15) Schließhebel (10) besteht, der von einer Impulsfeder (16) und/oder von Steuerflächen in einer Mittelstellung (10.0) gehalten wird,
**dass** der Schließhebel (10) in seiner Mittelstellung (10.0) nur in der Vorrastlage (30.1) in den Drehweg des Exzenters (11) hineinragt und bei Drehung in der einen Richtung (13) vom Exzenter (11) mitgenommen wird,
**dass** die Öffnungshilfe aus einem ortsfest drehgelagerten (43) Mitnehmer (50) und einem am Mitnehmer (50) drehgelagerten (22) Öffnungshebel (20) besteht, der von einer Impulsfeder (26) und/oder Steuerfläche in einer Mittelstellung (20.0) gehalten wird,
**dass** der Öffnungshebel (20) in der Mittelstellung (20.0) in der Hauptrastlage (30.2) in den Drehweg des Exzenters (21) hineinragt und bei Drehung in Gegenrichtung (23) vom Exzenter (21) mitgenommen wird,
und **dass** der mitgenommene Öffnungshebel (20) die Klinke (40) über den Mitnehmer (50) von der Drehfalle (30) wegdrückt.

2. Schloss nach Anspruch 1, **dadurch gekennzeichnet, dass** der Schließhebel (10) sowohl in der Hauptrastlage (30.2), als auch in der Offenlage (30.0) der Drehfalle (30) außerhalb des Mitnahmewegs vom Exzenter (11) angeordnet ist.

3. Schloss nach Anspruch 1 oder 2, **dadurch gekennzeichnet, dass** der in der Vorrastlage (30.1) in den Drehweg seines Exzenters (11) hineinragende Schließhebel (10) bei Drehung des Exzenters (11) in Gegenrichtung (23) aus seiner Mittelstellung (10.0) gegen die Wirkung seiner Impulsfeder (16) wegschwenkt und keinen Betätigungsdruck auf die Drehfalle (30) ausübt.

4. Schloss nach einem oder mehreren der Ansprüche 1 bis 3, **dadurch gekennzeichnet, dass** der Öffnungshebel (20) auch in der Offenlage (30.0) und in der Vorrastlage (30.1) der Drehfalle (30) im Mitnahmeweg des Exzenters (21) liegt,
dass der Öffnungshebel (20) bei Drehung in der einen Richtung (13) aus seiner Mittelstellung (20.0) gegen die Wirkung der Impulsfeder (26) wegschwenkt (27) und keinen Betätigungsdruck auf den Mitnehmer (50) ausübt,
jedoch bei Drehung in der Gegenrichtung (23) von seinem Exzenter (21) erfasst wird und den Mitnehmer (50) sowie die Klinke (40) zurückschwenkt (53).

5. Schloss nach einem oder mehreren der Ansprüche 1 bis 4, **dadurch gekennzeichnet, dass** der vom Öffnungshebel (20) bewegte Mitnehmer (50) über eine Schulter (55) gegen eine Gegenschulter (45) der Klinke (40) fährt und die Klinke (40) mitnimmt,
dass aber sowohl in der Offenlage (30.0) als auch in der Vorrastlage (30.1) die Schulter (55) im freien Abstand zur Gegenschulter (45) liegt.

6. Schloss nach Anspruch 5, **dadurch gekennzeichnet, dass** die Schulter (55) gegenüber dem Mitnehmer (50) und/oder die Gegenschulter (45) gegenüber der Klinke (40) in unterschiedlichen Ebenen angeordnet sind.

7. Schloss nach einem oder mehreren der Ansprüche 1 bis 6, **dadurch gekennzeichnet, dass** dem Schloss eine mechanische Notbetätigung zugeordnet ist, die bei Ausfall der Steuerelektronik, des Motors und/oder der Stromversorgung die Klinke (40) aus der Vorrast (31) bzw. Hauptrast (32) der Drehfalle (30) heraushebt
und dass bei erneuter Bestromung die weitere Drehung (13, 23) des bzw. der Exzenter (11, 21) in der einen Richtung (13) oder in der Gegenrichtung (23) bis zum Ausschaltpunkt des Motors erfolgen kann.

8. Schloss nach Anspruch 7, bei dem ein ortsfester Stopp (47) eine maximale Endlage (30.4) der Drehfalle (30) bestimmt, welche jenseits der Überhublage (30.3) liegt, **dadurch gekennzeichnet, dass** bei Ausfall der elektrischen Steuerung des Motors und/oder der Stromversorgung nach Erreichen der Vorrastlage (30.1) durch manuelles Zudrücken der Klappe bzw. der Tür die Drehfalle (30) vom Schließteil (10) mechanisch mindestens bis zu ihrer Überlastlage (30.3) bzw. Endlage (30.4) überführbar ist,
dass dann mittels der mechanischen Notbetätigung die Klinke (40) aus der Hauptrast (32) herausgehoben wird und die Drehfalle (30) durch ihre Federbelastung (36) sich in ihre Offenlage (30.0) zurückschwenkt (29),
dass beim Zurückschwenken (29) der Drehfalle (30) der Schließhebel (10) gegen einen Bereich (48) des Exzenters (11) stößt und gegen seine Impulsfeder (16) zunächst in eine stützunwirksame Notstellung (10.2) gedreht wird,
und dass durch erneutes manuelles Zudrücken der Klappe bzw. der Tür die Drehfalle (30) vom Schließteil (35) aus ihrer Offenlage (30.0) erneut in Richtung ihrer Überhublage (30.3) bzw. Endlage (30.4) verschwenkt (49) wird,
wodurch der Schließhebel (10) von seiner Impulsfeder (16) aus der Notstellung (10.2) an dem störenden -Exzenter-Bereich (48) vorbei in seine Mittelstellung (10.0) zurückgedreht wird.

9. Schloss nach einem oder mehreren der Ansprüche 1 bis 8, **dadurch gekennzeichnet, dass** der Motor gleichzeitig zwei Exzenter (11, 21) antreibt, von denen der eine (11) mit dem Schließhebel (10) und der andere (21) mit dem Öffnungshebel (20) zusammenwirken.

10. Schloss nach Anspruch 9, **dadurch gekennzeichnet, dass** die beiden Exzenter (11, 21) miteinander koaxial ausgerichtet sind und am gleichen Getriebeausgang (12) des Motors sitzen.

11. Schloss nach Anspruch 9, **dadurch gekennzeichnet, dass** die beiden Exzenter (11, 21) in Abstand zueinander angeordnet sind und auf unterschiedlichen Getriebegliedern des Motors sitzen.

12. Schloss nach einem oder mehreren der Ansprüche 1 bis 9, **dadurch gekennzeichnet, dass** dem Schließhebel (10) und dem Öffnungshebel (20) ein gemeinsamer Exzenter zugeordnet ist.

13. Schloss nach einem oder mehreren der Ansprüche 1 bis 12, **dadurch gekennzeichnet, dass** der Schließhebel (10) in einer gegenüber dem Öffnungshebel (20) anderen Ebene angeordnet ist.

14. Schloss nach einem oder mehreren der Ansprüche 1 bis 13, **dadurch gekennzeichnet, dass** der Schließhebel (10) und/oder Öffnungshebel (20) in sich verkröpft sind, wodurch das mit dem bzw. den Exzentern (11, 21) zusammenwirkende Stoßende (14, 24) der beiden Hebel (10, 20) in einer anderen Ebene als das Lagerende dieser Hebel (10, 20) angeordnet ist.

15. Schloss nach einem oder mehreren der Ansprüche 1 bis 14, **dadurch gekennzeichnet, dass** der schwenkbare Mitnehmer (50) und die Klinke (40) an einer gemeinsamen ortsfesten Achse (43) gelagert sind.

## Claims

1. Lock for doors or lids on vehicles,
with a rotary lock (30) mounted in a fixed position (33), into which a closing part (35) travels when the door or lid is manually closed and with the rotary lock (30) swinging against a spring loading (36) from an open position (30.0) initially to an initial latching position (30.1),
with a rotationally mounted (43) catch (40) in a fixed position, which is spring-loaded (42) against the rotary lock (30) and in the initial latching position (30.1) dropping into an initial latch (31) provided on the rotary lock (30),
with a reversing drive motor that, via at least one cam (11; 21), acting both on a motorized closing aid and also on a motorized opening aid,
so that when the motor is driving in one direction (13) the opening aid is inoperative but the closing aid is operative and the rotary lock (30) swings against its spring loading (36) from the initial latching position (30.1) to an overtravel position (30.3) and the rotary lock (30) carries the closing part (35) with it until the spring-loaded catch (40) drops behind a main latch (32) of the rotary lock (30),
the closing aid in the overtravel position (30.3) releasing the rotary lock (30) thus causing the spring loading (36) to move the rotary lock (30) back until the catch (40) strikes against the main latch (32) of the rotary lock (30) and determining a main latching position (30.2) of the rotary lock (30),
and when the motor is driving in the opposite direction (23) the closing aid is inoperative but the opening aid is operative and the catch (40) is lifted against its spring loading (42) out of the main latch (32) and held until
the rotary lock (30) has swung back to the open position (30.0) due to its spring loading (36) and has thus released the closing part (35),
**characterized in that**
the closing aid consists of a closing lever (10) eccentrically rotary mounted (15) on the rotary lock (30), with the closing lever (10) being held in a mid position (10.0) by an impulse spring (16) and/or control surfaces,
the closing lever (10) in its mid position (10.0) projects into the path of rotation of the cam (11) only in the initial latching position (30.1) and is carried by the cam (11) when rotating in the one direction (13),
the opening aid consists of a carrier (50) rotationally mounted (43) in a fixed position and an opening lever (20) rotationally mounted (22) on the carrier (50), which is held in a mid position (20.0) by an impulse spring (26) and/or control surface,
the opening lever (20) in the mid position (20.0) in the main latching position (30.2) projects into the path of rotation of the cam (21) and during rotation in the opposite direction (23) is carried by the cam (21),
the carried opening lever (20) pushes the catch (40) over the carrier (50) away from the rotary lock (30).

2. The lock according to Claim 1, is **characterized in that** the lock lever (10) is arranged outside the carrier path of the cam (11) both in the main latching position (30.2) and in the open position (30.0) of the rotary lock (30).

3. Lock according to Claim 1 or 2, **characterized in that** the closing lever (10) in the initial latching position (30.1) projecting into the path of rotation of its cam (11) swings away from its mid position (10.0) against the effect of its impulse spring (16) when the cam (11) is rotated in the opposite direction (23) and exerts no actuating pressure on the rotary catch (30).

4. Lock according to one or more of Claims 1 to 3, **characterized in that** the opening lever (20) lies in the carrier path of the cam (21) both in the open position (30.0) and in the initial latching position (30.1) of the rotary lock (30),
and **in that** the opening lever (20) when rotated in the one direction (13) from its mid position (20.0) swings away (27) against the effect of the impulse spring (26) and exerts no actuating pressure on the carrier (50),
but when rotated in the opposite direction (23) is engaged by the cam (21) and the carrier (50) and the catch (40) are swung back (53).

5. Lock according to one or more of Claims 1 to 4, **characterized in that** the carrier (50) moved by the opening lever (20) moves via a shoulder (55) against an opposing shoulder (45) of the catch (40) and carries the catch (40) with it,
so that, however, the shoulder (55) is located in a clear distance from the opposing shoulder (45) both in the open position (30.0) and in the initial latching position (30.1).

6. Lock according to Claim 5, **characterized in that** the shoulder (55) with respect to the carrier (50) and/or the opposing shoulder (45) with respect to the catch (40) is/are arranged in different planes.

7. Lock according to one or more of Claims 1 to 6, **characterized in that** a mechanical emergency actuation is assigned to the lock that in the event of failure of the electronic control system, of the motor, and/or of the power supply, lifts the catch (40) out of the initial latch (31) or main latch (32) of the rotary lock (30)
and that when the power is restored, the continued rotation (13, 23) of the cam(s) (11, 21) can take place in the one direction (13) or in the opposite direction (23) up to the switch-off point of the motor.

8. Lock according to Claim 7 with a fixed stop (47) determining a maximum limit position (30.4) of the rotary lock (30) that lies on the other side of the overtravel position (30.3), **characterized in that** in the event of failure of the electrical control of the motor and/or of the power supply after reaching the initial latching position (30.1), by manually closing the lid or door, the rotary lock (30) can be mechanically moved by the closing part (10) at least to its overload position (30.3) or limit position (30.4),
so that then by means of the mechanical emergency actuation, the catch (40) is lifted out of the main latch (32) and the rotary lock (30) is swung back (29) by the spring loading (36) of said rotary lock (30) to the open position (30.0) of said rotary lock (30),
that during the swingback (29) of the rotary lock (30) the closing lever (10) strikes against an area (48) of the cam (11) and is initially rotated against the impulse spring (16) of the closing lever (10) to a disengaged emergency position (10.2),
that when the lid or door is again manually pushed down the rotary lock (30) is swung (49) by the closing part (35) from its open position (30.0) again in the direction of its overtravel position (30.3) or limit position (30.4),
with the closing lever (10) then being rotated back by the impulse spring (16) of said closing lever (10) from the emergency position (10.2) past the interfering cam area (48) to the mid position (10.0) of said closing lever (10).

9. Lock according to one or more of Claims 1 to 8, **characterized in that** the motor drives two cams (11, 21) at the same time, of which the one (11) interacts with the closing lever (10) and the other (21) with the opening lever (20).

10. Lock according to Claim 9, **characterized in that** both cams (11, 21) are arranged coaxially relative to each other and are seated on the same gear output (12) of the motor.

11. Lock according to Claim 9, **characterized in that** both cams (11, 21) are arranged at a clearance from each other and are seated on different gear elements of the motor.

12. Lock according to one or more of Claims 1 to 9, **characterized in that** a common cam is assigned to the closing lever (10) and the opening lever (20).

13. Lock according to one or more of Claims 1 to 12, **characterized in that** the closing lever (10) is arranged in a different plane relative to the opening lever (20).

14. Lock according to one or more of Claims 1 to 13, **characterized in that** the closing lever (10) and the opening lever (20) are themselves cranked so that the stop end (14, 24) of both levers (10, 20) interacting with the cam(s)(11, 21) is arranged in a different plane from the bearing end of this lever (10, 20).

15. Lock according to one or more of Claims 1 to 14, **characterized in that** the swiveling carrier (50) and the catch (40) are supported on a common fixed axis (43).

## Revendications

1. Serrure pour portières ou capots de véhicules,
équipée d'un loquet tournant (30) sur palier fixe (33), loquet dans lequel pénètre, lorsqu'on ferme manuellement la porte ou le capot, une pièce de fermeture (35), le loquet (30) pivotant quant à lui, en vainquant la contrainte (36) d'un ressort, d'une position ouverte (30.0) vers d'abord une position de précrantage (30.1),
avec un pêne (40) tournant fixe autour d'un palier (43), ce pêne subissant la contrainte (42) d'un ressort en direction du loquet (30) et s'insérant en position de précrantage (30.1) dans un pré-cran (31) prévu contre le loquet (30),
avec moteur d'entraînement réversible agissant via au moins un excentrique (11 ; 21) aussi bien sur un accessoire motorisé d'aide à la fermeture que sur un accessoire motorisé d'aide à l'ouverture,
sachant que lors de l'entraînement du moteur dans une direction (13) l'accessoire d'aide à l'ouverture est certes inopérant, mais que l'accessoire d'aide à la fermeture est opérant et que le loquet (30) pivote en vainquant la contrainte (36) de son ressort pour quitter la position de précrantage (30.1) et gagner une position de dépassement de course (30.3), et que le loquet (30) entraîne la pièce fermeture (35) jusqu'à ce que le pêne (40) sous contrainte ressort tombe derrière un cran principal (32) du loquet (30),
l'accessoire d'aide à la fermeture en position de dépassement de course (30.3) libère le loquet (30), lequel loquet (30) recule sous l'effet de la contrainte ressort (36) jusqu'à ce que le pêne (40) s'appuie sur le cran principal (32) du loquet (30) et définisse une position de crantage principal (30.2) du loquet (30),
et que lors de l'entraînement du moteur dans la direction opposée (23) l'accessoire d'aide à la fermeture est certes inopérant, mais que l'accessoire d'aide à l'ouverture est opérant et soulève le pêne (40) en vainquant la contrainte ressort (42), lui fait quitter le cran principal (32) et le retient
jusqu'à ce que le loquet (30) soit retourné par pivotement, du fait de sa contrainte ressort (36), en position ouverte (30.0) et libère ce faisant la pièce de fermeture (35),
**caractérisée en ce que**
l'accessoire d'aide à la fermeture se compose d'un levier de fermeture (10) monté sur palier excentrique (15) contre le loquet (30), lequel levier est maintenu sur une position médiane (10.0) par un ressort à impulsion (16) et/ou des surfaces de commande,
le levier de fermeture (10) en sa position médiane (10.0) ne pénètre qu'en position de précrantage (30.1) dans la trajectoire rotative de l'excentrique (11) et qu'il est entraîné par l'excentrique (11) pendant la rotation dans une direction (13),
l'accessoire d'aide à l'ouverture se compose d'un taquet entraîneur (50) tournant sur un palier fixe (43) et d'un levier d'ouverture (20) tournant sur un palier (22) situé contre le taquet entraîneur (50), lequel levier est maintenu par un ressort à impulsion (26) et/ou une surface de commande dans une position médiane (20.0),
le levier d'ouverture (20), lorsqu'en position médiane (20.0) dans la position de crantage principal (30.2), fait saillie dans la trajectoire rotative de l'excentrique (21) et que lors d'une rotation en direction opposée (23) il est entraîné par l'excentrique (21),
et **en ce que** le levier d'ouverture entraîné (20) force le pêne (40), via le taquet entraîneur (50), à s'éloigner du loquet (30).

2. Serrure selon la revendication 1, **caractérisée en ce que** le levier de fermeture (10), lorsque le loquet (30) se trouve aussi bien en position de crantage principal (30.2) qu'en position d'ouverture (30.0), est agencé en dehors de la trajectoire d'entraînement par l'excentrique (11).

3. Serrure selon la revendication 1 ou 2, **caractérisée en ce que**, lorsque l'excentrique (11) tourne en direction opposée (23), le levier de fermeture (10) faisant saillie dans la trajectoire rotative de son excentrique (11) lorsqu'en position de précrantage (30.1) quitte par pivotement sa position médiane (10.0) en vainquant l'effet de son ressort à impulsion (16) et n'exerce pas de pression d'actionnement sur le loquet (30).

4. Serrure selon l'une ou plusieurs des revendications 1 à 3, **caractérisée en ce que** le levier d'ouverture (20) se trouve aussi sur la trajectoire d'entraînement par l'excentrique (21) lorsque le loquet (30) se trouve en position ouverte (30.0) et en position de précrantage (30.1),
lors d'une rotation dans une direction (13), le levier d'ouverture (20) quitte sa position médiane (20.0) par pivotement (27) en vainquant l'effet du ressort à impulsion (26) et n'exerce pas de pression d'actionnement sur le taquet d'entraînement (50),
mais **en ce que** lors d'une rotation en direction opposée (23), il est saisi par son excentrique (21) et fait pivoter en arrière (53) le taquet entraîneur (50) ainsi que le pêne (40).

5. Serrure selon l'une ou plusieurs des revendications 1 à 4, **caractérisée en ce que** le taquet entraîneur (50) déplacé par le levier d'ouverture (20) se rend via un épaulement (55) contre un épaulement antagoniste (45) du pêne (40) et entraîne le pêne (40),
mais **en ce qu'**aussi bien en position ouverte (30.0) qu'en position de précrantage (30.1) l'épaulement (55) se tient à une distance libre de l'épaulement antagoniste (45).

6. Serrure selon la revendication 5, **caractérisée en ce que** l'épaulement (55) et/ou le contre-épaulement (45) sont agencés à des niveaux différents respectivement du taquet entraîneur (50) et du pêne (40).

7. Serrure selon l'une ou plusieurs des revendications 1 à 6, **caractérisée en ce qu'**un dispositif mécanique d'actionnement d'urgence a été affecté à la serrure : il soulève le pêne (40) pour le sortir du pré-cran (31) ou du cran principal (32) du loquet (30) en cas de défaillance des circuits électroniques de commande, du moteur et/ou de l'alimentation électrique,
et **en ce que**, une fois le courant revenu, la poursuite de la rotation (13, 23) du ou des excentrique(s) (11, 21) peut avoir lieu dans une direction (13) ou dans la direction opposée (23) jusqu'au point d'extinction du moteur.

8. Serrure selon la revendication 7, dans laquelle une butée fixe (47) définit une position finale maximale (30.4) du loquet (30), position qui se trouve au-delà de la position de dépassement de course (30.3), **caractérisée en ce que**, en cas de défaillance de la commande électrique du moteur et/ou de l'alimentation électrique et après avoir atteint la position de précrantage (30.1) du fait d'une fermeture manuelle du capot ou de la portière, la pièce de fermeture (10) peut amener mécaniquement le loquet (30) au moins jusqu'à sa position de surcharge (30.3) ou sa position finale (30.4),
**en ce qu'**ensuite le pêne (40) est soulevé hors du cran principal (32) au moyen du dispositif mécanique d'actionnement d'urgence et que le loquet (30) retourne par pivotement (29), du fait de la contrainte ressort (36), sur sa position ouverte (30.0),
**en ce que** pendant que le loquet (30) pivote en arrière (29), le levier de fermeture (10) percute une zone (48) de l'excentrique (11) et tourne, tout en vainquant son ressort à impulsion (16), d'abord jusque sur une position d'urgence (10.2) non génératrice de soutien,
et **en ce qu'**une nouvelle fermeture manuelle du capot ou de la portière conduit la pièce de fermeture (35) à faire pivoter (49) le loquet (30) de sa position ouverte (30.0) à nouveau en direction de sa position de dépassement de course (30.3) ou de sa course finale (30.4), faisant que le ressort d'impulsion (16) force le levier de fermeture (10) à quitter la position d'urgence (10.2), à longer la zone perturbatrice (48) de l'excentrique et à retourner dans sa position médiane (10.0).

9. Serrure selon l'une ou plusieurs des revendications 1 à 8, **caractérisée en ce que** le moteur entraîne simultanément deux excentriques (11, 21), l'un (11) d'eux interagissant avec le levier de fermeture (10) et l'autre (21) avec le levier d'ouverture (20).

10. Serrure selon la revendication 9, **caractérisée en ce que** les deux excentriques (11, 21) sont alignés ensemble coaxialement et reposent contre la même sortie de réducteur (12) du moteur.

11. Serrure selon la revendication 9, **caractérisée en ce que** les deux excentriques (11, 21) sont agencés à une certaine distance l'un de l'autre et qu'ils reposent sur des organes réducteurs du moteur différents.

12. Serrure selon l'une ou plusieurs des revendications 1 à 9, **caractérisée en ce qu'**au levier de fermeture (10) et au levier d'ouverture (20) est affecté un excentrique conjoint.

13. Serrure selon l'une ou plusieurs des revendications 1 à 12, **caractérisée en ce que** le levier de fermeture (10) est agencé sur un plan différent de celui du levier d'ouverture (20).

14. Serrure selon l'une ou plusieurs des revendications 1 à 13, **caractérisée en ce que** le levier de fermeture (10) et/ou le levier d'ouverture (20) sont recourbés sur eux-mêmes de sorte que l'extrémité d'impact (14, 24) des deux leviers (10, 20) qui interagit avec le ou les excentrique(s) (11, 21) est agencée sur un autre plan que l'extrémité de palier de ces leviers (10, 20).

15. Serrure selon l'une ou plusieurs des revendications 1 à 14, **caractérisée en ce que** le taquet entraîneur (50) pivotant et le pêne (40) reposent sur un axe (43) fixe conjoint.
